# EUROPÄISCHE PATENTSCHRIFT

(11) **EP 1 989 349 B1**
(45) Veröffentlichungstag und Bekanntmachung des Hinweises auf die Patenterteilung: **17.12.2014**
(21) Anmeldenummer: 07722850.0
(22) Anmeldetag: 19.02.2007
(51) Int. Cl.: D06F 31/00

(54) **VERFAHREN UND VORRICHTUNG ZUM NASSBEHANDELN VON WÄSCHE**
METHOD AND DEVICE FOR THE WET TREATMENT OF LAUNDRY
PROCÉDÉ ET DISPOSITIF DE TRAITEMENT DU LINGE PAR VOIE HUMIDE

(30) Priorität: 28.02.2006 DE 102006009553
(43) Veröffentlichungstag der Anmeldung: 12.11.2008
(73) Patentinhaber: Herbert Kannegiesser GmbH, 32602 Vlotho (DE)
(72) Erfinder: BRINGEWATT, Wilhelm, 32457 Porta Westfalica (DE); HEINZ, Engelbert, 32602 Vlotho (DE)
(74) Vertreter: Möller, Friedrich
(86) Internationale Anmeldenummer: PCT/EP2007/001414
(87) Internationale Veröffentlichungsnummer: WO 2007/098871

(56) Entgegenhaltungen:
- EP-A1- 0 063 476

## Beschreibung

Die Erfindung betrifft ein Verfahren zum Nassbehandeln von Wäsche gemäß dem Oberbegriff des Anspruchs 1. Weiterhin betrifft die Erfindung eine Vorrichtung zur Nassbehandlung von Wäsche gemäß dem Oberbegriff des Anspruchs 10.

Das Verfahren und die Vorrichtung der hier angesprochenen Art beziehen sich auf sogenannte Durchlaufwaschmaschinen für gewerbliche Wäschereien. Solche Durchlaufwaschmaschinen wie z.B. EP-0 063 476 verfügen über eine drehend antreibbare, längliche Trommel. Die Wäsche wird in Längsrichtung durch die Trommel hindurchgefördert. Dabei passiert die Wäsche nach und nach die einzelnen Kammern, wobei sie eine bestimmte Zeit in jeder Kammer verbleibt. Die Kammern bilden in der Trommel eine Vorwaschzone, eine Klarwaschzone und eine Spülzone. In der Spülzone kann gegebenenfalls auch eine Nachbehandlung (zum Beispiel Ausrüstung) der Wäsche stattfinden. Die Vorwasch-, Klarwasch- und Spülzone werden je nach Größe und Einsatzzweck der Durchlaufwaschmaschine aus einer oder mehreren aufeinander folgenden Kammern gebildet.

Bei bekannten Durchlaufwaschmaschinen erfolgt in der Spülzone ein Durchfluss der Behandlungsflüssigkeit durch die Kammern in Gegenrichtung zum Transport der Wäsche. Im Fachjargon wird dieses als Gegenstromprinzip bezeichnet. Hierbei kommt es zu einem Vermischen der Behandlungsflüssigkeit verschiedener Kammern. Das wirkt sich vor allem im Spülbereich nachteilig aus, wenn in den aufeinander folgenden Kammern sich unterschiedliche Wäsche befindet, insbesondere solche verschiedener Materialien und verschiedener Farben. Dann kann die bei Buntwäsche anfallende Behandlungsflüssigkeit, nämlich Spülflüssigkeit, in Kontakt mit weißer Wäsche kommen. Um dies zu vermeiden, muss mit einer großen Menge an Frischwasser gearbeitet werden. Aufgrund der vorstehend geschilderten Anforderungen, die an nach dem Gegenstromprinzip arbeitende Durchlaufwaschmaschine gestellt werden, verfügen diese über hohe Herstellungs- und Betriebskosten und eine beschränkte Flexibilität, weil zur Vermeidung einer Vermischung des Spülwassers der Buntwäsche mit weißer Wäsche entweder Wäscheposten gleicher Wäscheart nacheinander behandelt werden müssen oder zwischen unterschiedlicher Wäsche mindestens eine Kammer leer betrieben werden muss.

Der Erfindung liegt die Aufgabe zugrunde, ein Verfahren und eine Vorrichtung zur Nassbehandlung von Wäsche zu schaffen, die hinsichtlich der zu verarbeitenden Wäscheart flexibel sind und eine möglichst große Wirtschaftlichkeit gewährleisten.

Ein Verfahren zur Lösung dieser Aufgabe weist die Maßnahmen des Anspruchs 1 auf. Dadurch, findet kein Vermischen der Behandlungsflüssigkeit, wie Spülflüssigkeit oder gegebenenfalls auch Nachbehandlungsflüssigkeit, aus Wäscheposten in unterschiedlichen Kammern statt. Die Wäscheposten werden somit jeweils mit ihrer eigenen Behandlungsflüssigkeit gespült bzw. nachbehandelt. Es werden aufgrund der Erfindung die Wäscheposten stets in quasi leere Kammern umgeladen, worin sich keine oder nahezu keine Behandlungsflüssigkeit mehr befindet, womit der vorhergehende Wäscheposten gespült worden ist. Es hat sich außerdem gezeigt, dass bei gleichem Frischwassereinsatz im Vergleich mit nach dem Gegenstromprinzip arbeitenden Durchlaufwaschmaschinen ein besseres Spülergebnis erzielt wird, weil praktisch kein Spülwasser in benachbarte Kammern verschleppt wird, was zu einem günstigeren Verdünnungsverhältnis führt und die Wäsche individuell gespült werden kann, insbesondere mit einer an den jeweiligen Wäscheposten angepassten Behandlungsflüssigkeit.

Es ist weiterhin vorgesehen, dass mindestens ein Badwechsel in der zum Spülen und gegebenenfalls auch zum Nachbehandeln dienenden Spülzone durch Abführen und Zuführen von Behandlungsflüssigkeiten durchgeführt wird. Bei der abzuführenden Behandlungsflüssigkeit handelt es sich um Spülflüssigkeit oder Nachbehandlungsflüssigkeit. Die zuzuführende Behandlungsflüssigkeit ist in der Regel Frischwasser. Gegebenenfalls können dem Frischwasser Zusätze zugegeben werden, insbesondere im Falle der Durchführung einer Nachbehandlung, beispielsweise Ausrüstmittel. Wenn die Wäsche zusammen mit der Behandlungsflüssigkeit aus der vorangegangenen Kammer in eine Kammer transportiert wird, wird zunächst die Behandlungsflüssigkeit aus der vorangehenden Kammer abgeführt und dann zum Spülen dienende Behandlungsflüssigkeit, in der Regel Frischwasser, zugeführt. Das Spülen des jeweiligen Wäschepostens findet auf diese Weise mit Frischwasser statt, ohne dass der Wäscheposten mit Spülwasser aus dem Bereich eines anderen Wäschepostens vermengt wird. Es ist auch denkbar, die Wäsche ohne die darin nicht gebundene Behandlungsflüssigkeit, die frei Flotte, in eine nachfolgende Kammer zu laden. Dann wird sofort Frischwasser aufgefüllt und vor dem Weitertransport des Wäschepostens in die nachfolgende Kammer das vom Spülen verunreinigte Frischwasser, nämlich Spülwasser, abgeführt, bevor dieser Wäscheposten in die nächste zum Spülen oder gegebenenfalls Nachbehandeln dienende Kammer der Spülzone gelangt.

Bevorzugt wird vor jedem Badwechsel die zum Spülen bzw. Ausrüsten verwendbare Behandlungsflüssigkeit (Nachbehandlungsflüssigkeit bzw. Spülflüssigkeit) abgeführt und durch neue Behandlungsflüssigkeit, insbesondere Frischwasser, ersetzt. Ein Verschleppen von verunreinigter Behandlungsflüssigkeit, insbesondere Spülwasser, von einer Kammer zur anderen ist dadurch in der Spülzone der erfindungsgemäßen Durchlaufwaschmaschine abgesehen von der in der Wäsche gebundenen Behandlungsflüssigkeit der gebundenen Flotte nicht möglich.

Es ist des Weiteren bevorzugt vorgesehen, zum Badwechsel die Behandlungsflüssigkeit, insbesondere die freie Flotte, im Wesentlichen vollständig von der Wäsche zu trennen. Die den Großteil der Behandlungsflüssigkeit ausmachende freie Flotte kann somit nicht mit der Wäsche eines anderen Wäschepostens vermischt werden. Dadurch kann jede Kammer der Durchlaufwaschmaschine mit einem Posten beliebiger Wäsche beladen werden. Im Gegensatz zu bekannten nach dem Gegenstromprinzip arbeitenden Durchlaufwaschmaschinen braucht bei der nach dem erfindungsgemäßen Verfahren arbeitenden Durchlaufwaschmaschine keine Rücksicht darauf genommen zu werden, welche Art Wäschestücke aufeinander folgen und vor allem kann Buntwäsche und Weißwäsche in beliebiger Reihenfolge in unmittelbar aufeinander folgenden Kammern behandelt werden.

Gemäß einer bevorzugten Weiterbildung des Verfahrens ist vorgesehen, mehrere Badwechsel während der Behandlung der Wäsche in einer Kammer vorzunehmen. Dadurch kann besondere Wäsche äußerst intensiv gespült werden. Außerdem ist es so möglich, in der gleichen Kammer die Wäsche zu spülen und anschließend nachzubehandeln.

Durch den Badwechsel in mindestens einer Kammer ist es auch möglich, in aufeinander folgenden Kammern der Spülzone mit unterschiedlichen Badständen zu arbeiten. Die Wäsche kann so je nach ihrer Art individuell mit mehr oder weniger Frischwasser gespült werden, und zwar immer nur mit soviel Frischwasser, wie es für die jeweilige Wäscheart erforderlich ist. Der Frischwasserbedarf kann durch das erfindungsgemäße Verfahren auf diese Weise auf ein Minimum gesenkt werden.

Bei einer bevorzugten Ausgestaltung des erfindungsgemäßen Verfahrens ist vorgesehen, in nur einigen (also nicht allen) Kammern der Spülzone mindestens einen Badwechsel vorzunehmen. Die Spülzone kann dann über eine oder mehrere Kammern verfügen, in der kein Badwechsel erfolgt. Die Wäsche wird dann mit der Behandlungsflüssigkeit durch diese Kammern ohne einen Badwechsel hindurchtransportiert. Weil die Spülzeit in den einzelnen Kammern an die Taktzeit in den anderen Kammern der Durchlaufwaschmaschine gekoppelt ist, kann eine Entkopplung durch das Spülen in mehreren aufeinander folgenden Kammern ohne einen Badwechsel stattfinden.

Zumindest wird zu Beginn des Spülvorgangs in der ersten Kammer der Spülzone wenigstens ein Badwechsel vorgenommen. In der oder jeder darauffolgenden Kammer erfolgt dann kein Badwechsel. Nur wenn die Wäsche ausgerüstet werden soll, muss auch in der letzten Kammer der Spülzone mindestens ein Badwechsel möglich sein. Möglich ist es auch, durch eine entsprechende Steuerung der Durchlaufwaschmaschine alle Kammern so auszubilden, dass sie mindestens einen Badwechsel zulassen, aber nicht in allen Kammern mindestens einen Badwechsel vornehmen. Dann erfolgt ein Badwechsel in Abhängigkeit von der jeweils zu spülenden Wäscheart, und zwar von der Steuerung vorgegeben. Ebenso kann von der Steuerung individuell vorgegeben werden, in welcher Kammer oder in welchen Kammern ein mehrfacher Badwechsel vorgenommen wird.

Eine Vorrichtung zur Lösung der eingangs genannten Aufgabe weist die Merkmale des Anspruchs 10 auf. Die Außentrommel ermöglicht auf einfacher Weise einen raschen Badwechsel. Vor allem lässt es die stillstehende Außentrommel zu, während des weiterhin erfolgenden drehenden Antriebs der die Kammern aufweisenden Trommel den Badwechsel durchzuführen. Es findet so beim Badwechsel zumindest ansatzweise ein Schleudern der Wäsche statt, bei der ein Teil der gebundenen Flotte von der Wäsche herausgepresst und dadurch beim Badwechsel zusammen mit der freien Flotte von der Wäsche getrennt werden kann.

Bei einer bevorzugten Weiterbildung der Vorrichtung ist vorgesehen, dass die Spülzone durch mehrere Kammern gebildet ist, wobei nur einen Teil der Kammern einer Außentrommel zugeordnet ist. Eine Außentrommel weist nur diejenige Kammer der Spülzone auf, innerhalb derer mindestens ein Badwechsel erfolgt oder zumindest ein Badwechsel vorgesehen ist. Die übrigen Kammern, in denen kein Badwechsel vorgesehen ist, brauchen keine Außentrommel aufzuweisen. Dadurch verfügt eine solche Durchlaufwaschmaschine über einen einfachen Aufbau.

Derjenige Teil der Trommel, der sich im Bereich der Spülzone befindet, ist nur teilweise flüssigkeitsdurchlässig. Im Bereich derjenigen Kammern, denen keine Außentrommel zugeordnet ist, verfügt die Trommel über einen flüssigkeitsundurchlässigen Mantel-abschnitt. Hingegen ist die Trommel im Bereich von Kammern mit zum Badwechsel dienenden Außentrommeln mindestens teilweise flüssigkeitsdurchlässig ausgebildet.

Bevorzugte Ausführungsbeispiele der Erfindung werden nachfolgend anhand der Zeichnung näher erläutert. In dieser zeigen:
- Fig. 1: eine schematische Seitenansicht eines ersten Ausführungsbeispiels einer Durchlaufwaschmaschine,
- Fig. 2: eine schematische Seitenansicht eines zweiten Ausführungsbeispiels einer Durchlaufwaschmaschine,
- Fig. 3: eine schematische Seitenansicht eines dritten Ausführungsbeispiels einer Durchlaufwaschmaschine,
- Fig. 4: eine schematische Seitenansicht eines vierten Ausführungsbeispiels einer Durchlaufwaschmaschine, und
- Fig. 5: eine schematische Seitenansicht eines fünften Ausführungsbeispiels einer Durchlaufwaschmaschine.

Die Figuren zeigen verschiedene Durchlaufwaschmaschinen zum Waschen, Spülen und gegebenenfalls Nachbehandeln (Ausrüsten) von jeder Art Wäsche, und zwar sowohl Bekleidungsstücke, Flachwäsche, Fußmatten, Teppiche und dergleichen. Solche Durchlaufwaschmaschinen werden in gewerblichen Wäschereien eingesetzt.

Alle gezeigten Durchlaufwaschmaschinen verfügen über eine längliche Trommel 10, die um eine vorzugsweise horizontale Längsmittelachse drehend antreibbar ist. Die Trommel 10 ist unterteilt in einzelne Kammern, die gleich oder auch unterschiedlich groß sein können. Eine oder mehrere Kammern bilden unterschiedliche Zonen, die in Längsrichtung der Trommel 10 aufeinanderfolgend angeordnet sind. In der in Längsrichtung der Trommel 10 verlaufenden Behandlungsrichtung 11 folgen eine Vorwaschzone 12, eine Klarwaschzone 13 und eine Spülzone 14 aufeinander. Die Spülzone 14 dient entweder nur zum Spülen der Wäsche oder zum Spülen und abschließenden Nachbehandeln der Wäsche. Bei der Nachbehandlung kann es sich beispielsweise um eine Ausrüstung, ein Bleichen, eine Neutralisierung und/oder ein Stärken der Wäsche handeln. Die in den Figuren gezeigten fünf Ausführungsbeispiele der Erfindung unterscheiden sich in der Anzahl der Kammern der Vorwaschzone 12, der Klarwaschzone 13 und der Spülzone 14. Dementsprechend ist die Trommel 10 der Durchlaufwaschmaschine mit zunehmender Anzahl von Kammern länger.

Vor der außenliegenden Stirnseite der ersten Kammer der Vorwaschzone 12 befindet sich ein Eingabetrichter 17, worüber die zu waschende Wäsche postenweise, nämlich in der in jeder Kammer unterzubringenden Menge, in die Durchlaufwaschmaschine einförderbar ist. Am Ende der Trommel 10 verlässt die Durchlaufwaschmaschine die fertig behandelte Wäsche über eine Ausgaberutsche 15 an der äußeren hinteren Stirnseite der letzten Kammer der Spülzone 14, in der gegebenenfalls die abschließende Nachbehandlung der Wäsche stattfindet.

Einigen Kammern in der Trommel 10 sind sogenannte Außentrommeln 16 stationär, also stillstehend und nicht wie die Trommel 10 drehend, zugeordnet. Die Außentrommel 16 erstreckt sich stets unter einen unteren Teil bestimmter Kammern, und zwar solchen Kammern, denen eine Außentrommel 16 zugeordnet ist. In der Breite entsprechen die Außentrommel 16 in der Regel der Breite der jeweiligen Kammer, d. h. die Erstreckung der Kammer in Längsrichtung der Trommel 10. Die Außentrommeln 16 sind flüssigkeitsdicht ausgebildet. In den Bereichen der Außentrommeln 16 sind die Kammern mindestens teilweise flüssigkeitsdurchlässig, indem der sich über den Bereich der jeweiligen Kammer erstreckende Mantelabschnitt der Trommel 10 flüssigkeitsdurchlässig ausgebildet ist. Die Mantelabschnitte der Trommel 10 sind in den Bereichen derjenigen Kammern, denen keine Außentrommel 16 zugeordnet ist, flüssigkeitsundurchlässig ausgebildet.

Die Fig. 1 zeigt eine Durchlaufwaschmaschine mit einer Trommel 10, die nur vier Kammern 18, 19 und 20 aufweist. Die erste Kammer 18, die auf den Eingabetrichter 17 folgt, bildet die Vorwaschzone 12. Zwei darauffolgende Kammern 19 bilden die Klarwaschzone 13, während die Spülzone 14 wiederum in der gezeigten Durchlaufwaschmaschine nur von einer Kammer 20 gebildet ist. Sowohl die beiden Kammern 19 der Klarwaschzone 13 als auch die eine Kammer 20 der Spülzone 14 weisen bei der in Fig. 1 gezeigten Durchlaufwaschmaschine jeweils eine eigene Außentrommel 16 auf. Die kreisförmigen Wände mindestens der Kammer 20 der Spülzone 14 sind gerade und ebenflächig ausgebildet, verlaufen nämlich jeweils in einer senkrecht eine Längsmittelachse der Trommel 10 schneidenden Ebene. Der einzigen Kammer 20 der Spülzone 14 ist über eine Frischwasserleitung 21 Frischwasser zuführbar. Die Frischwasserleitung 21 wird über ein Ventil 22 bedarfsweise geöffnet und geschlossen. Allen drei Außentrommeln 16 ist eine Abflussleitung 23 zugeordnet, die durch ein Ventil 24 geöffnet und geschlossen werden kann. Die Außentrommel 16 der Kammer 20 der Spülzone 14 verfügt über eine zweite Abflussleitung 25, die in einen Sammeltank 26 mündet. In diesem Sammeltank 26 kann eventuell Nachbehandlungsflüssigkeit zwischengespeichert werden, wenn sie wieder benötigt wird, nämlich über z. B. die Frischwasserleitung 21 der Kammer 20 der Spülzone 14 wieder zuführbar sein soll. Auch die Abflussleitung 25 kann durch ein Ventil 24 bei Bedarf geöffnet und geschlossen werden.

Die Fig. 2 zeigt eine Durchlaufwaschmaschine, bei der die Vorwaschzone 12 wiederum nur über eine Kammer 27 verfügt, während die Klarwaschzone 13 und die Spülzone 14 jeweils zwei Kammern 28 bzw. 29 mit vorzugsweise ebenen und geraden Wänden aufweisen. Sowohl den beiden Kammern 28 der Klarwaschzone 13 als auch den beiden Kammern 29 der Spülzone 14 sind bei der hier gezeigten Durchlaufwaschmaschine Außentrommeln 16 zugeordnet. Demnach verfügt nur die einzige Kammer 27 der Vorwaschzone 12 über keine Außentrommel.

Über eine Frischwasserleitung 30 ist jede der Kammern 29 der Spülzone 14 mit Frischwasser versorgbar. Die Frischwasserzufuhr zu jeder Kammer 29 ist durch ein Ventil 31 steuerbar. Von allen Außentrommeln 16 zweigt eine Abflussleitung 32 ab. Die durch die Abflussleitung 32 abfließende Behandlungsflüssigkeit gelangt in einen Abfluss. Die Abflussleitung 32 unter jeder Außentrommel 16 ist durch ein Ventil 33 bedarfsweise zu öffnen oder zu schließen. Von den Außentrommeln 16 der beiden Kammern 29 der Spülzone 14 führt jeweils eine Abflussleitung 34 zu einem gemeinsamen Sammeltank 35. Auch den Abflussleitungen 34 ist jeweils ein Ventil 33 zugeordnet.

Die in der Fig. 3 gezeigte Durchlaufwaschmaschine verfügt über sieben aufeinander folgende Kammern in der Trommel 10. Dabei ist die Vorwaschzone 12 aus zwei Kammern 36 gebildet. Ebenso weist die Klarwaschzone 13 zwei Kammern 37 auf. Hingegen verfügt die Spülzone 14 über drei aufeinander folgende Kammern 38 mit vorzugsweise wiederum geraden Wänden, die in die Längsmittelachse der Trommel 10 rechtwinklig schneidenden Ebenen liegen.

Der letzten Kammer 36 der Vorwaschzone 12 und der ersten Kammer 37 der Klarwaschzone 13 ist eine Außentrommel 16 zugeordnet. Außerdem ist der ersten Kammer 38 der Spülzone 14 wie auch der letzten (dritten) Kammer 38 der Spülzone 14 eine Außentrommel 16 zugeordnet. Die mittlere Kammer 38 der Spülzone 14 verfügt bei der hier gezeigten Durchlaufwaschmaschine über keine Außentrommel 16.

Über von Ventilen 39 absperrbare Frischwasserleitungen 40 ist bei Bedarf der ersten Kammer 38 und der letzten Kammer 38 der Spülzone 14 Frischwasser zuführbar. Alle Außentrommeln 16 münden in von Ventilen 41 absperrbaren Abflussleitungen 42. Von den den beiden Kammern 38 der Spülzone 14 zugeordneten Außentrommeln 16 zweigen weitere Abflussleitungen 43 ab, die zu einem Sammeltank 44 führen. Auch den Abflussleitungen 43 ist jeweils ein Ventil 55 zugeordnet.

Die in der Fig. 4 gezeigte Durchlaufwaschmaschine verfügt über insgesamt zwölf Kammern in der Trommel 10. Die drei ersten Kammern 46 bilden die Vorwaschzone 12. Fünf aufeinander folgende Kammern 47 bilden die Klarwaschzone 13. Schließlich sind vier Kammern 48 mit vorzugsweise wiederum geraden und ebenen Wänden bei der hier gezeigten Durchlaufwaschmaschine vorgesehen, um die Spülzone 14 zu bilden.

Außentrommeln 16 sind bei der Durchlaufwaschmaschine der Fig. 4 der letzten Kammer 46 der Vorwaschzone 12, der ersten Kammer 47 der Klarwaschzone 13 sowie der ersten Kammer 48 und der letzten Kammer 48 der Spülzone 14 zugeordnet. Den beiden mittleren Kammern 48 der Spülzone 14 ist bei der gezeigten Durchlaufwaschmaschine keine Außentrommel 16 zugeordnet.

Über Ventile 49 absperrbare Frischwasserleitungen 50 sind zur ersten und letzten Kammer 48 der Spülzone 14 geführt. Aus jeder Außentrommel 16 führt eine von Ventilen 51 absperrbare Abflussleitung 52 zu einem Spülwasserabfluss, beispielsweise ein Abwasserkanal. Aus den der ersten und der letzten Kammer 48 der Spülzone 14 zugeordneten Außentrommeln 16 zweigt außerdem jeweils eine weitere Abflussleitung 53 zu einem Sammeltank 54 ab. Beim Sammeltank 54 handelt es sich bevorzugt um einen Speichertank. Das gilt auch für alle anderen Ausführungsbeispiele. Auch jeder Abflussleitung 53 ist ein Ventil zugeordnet.

Die in der Fig. 5 gezeigte Durchlaufwaschmaschine verfügt über insgesamt dreizehn Kammern, die aufeinanderfolgend in der gemeinsamen Trommel 10 untergebracht sind. Die drei ersten Kammern 56 bilden die Vorwaschzone 12. Fünf darauffolgende Kammern 57 sind für die Klarwaschzonen 13 vorgesehen. Schließlich wird die Spülzone 14 bei der hier gezeigten Durchlaufwaschmaschine aus fünf sich an die Klarwaschzone 13 anschließenden Kammer 58 mit wiederum vorzugsweise ebenflächigen und geraden Wänden gebildet.

Der letzten Kammer 56 der Vorwaschzone 12 und der ersten Kammer 57 der Klarwaschzone 13 ist jeweils eine Außentrommel 16 zugeordnet. Auch drei der insgesamt fünf Kammern 58 zur Bildung der Spülzone 14 verfügen über eine Außentrommel 16. Im gezeigten Ausführungsbeispiel ist der ersten, der mittleren und der letzten Kammer 58 der Spülzone 14 jeweils eine Außentrommel 16 zugeordnet. Demnach verfügen die zweite und vierte Kammer 58 der Spülzone 14 bei der hier gezeigten Durchlaufwaschmaschine über keine Außentrommel 16. Es ist so bei der Durchlaufwaschmaschine der Fig. 5 jeweils eine keine Außentrommel 16 aufweisende Kammer 58 an beiden Seiten begrenzt von einer eine Außentrommel 16 aufweisenden Kammer 58 der Spülzone 14. Es ist aber auch denkbar, dass bei der gezeigten Durchlaufwaschmaschine die mittlere, dritte Kammer 58 über keine Außentrommel 16 verfügt. Dann wird die Spülzone 14 von fünf Kammern 58 gebildet, wobei nur der ersten und der letzten Kammer 58 eine Außentrommel 16 zugeordnet ist.

Wie bei den zuvor beschriebenen Durchtaufwaschmaschinen ist auch bei der Durchlaufwaschmaschine der Fig. 5 eine von einem Ventil 59 absperrbare Frischwasserzulaufleitung 16 zu jeder eine Außentrommel 16 aufweisenden Kammer 58 der Spülzone 14 geführt. Von allen Außentrommeln 16, auch der Vorwaschzone 12 und der Klarwaschzone 13, zweigt eine Abflussleitung 61 ab, die zu einem Abflusskanal führt. Alle Abflussleitungen 61 weisen ein Ventil 62 auf, das bei Bedarf geöffnet und geschlossen werden kann. Von den drei Kammern 58 der Spülzone 14 zugeordneten Außentrommeln 16 zweigt jeweils eine weitere durch ein Ventil 63 absperrbare Abflussleitung 64 ab, die zu einem Sammeltank 65 führt.

Für alle fünf zuvor beschriebenen Ausführungsbeispiele der Durchlaufwaschmaschine gilt gemeinsam, dass die Sammeltanks 26, 35, 44, 54 bzw. 65 auch die von einer der Durchlaufwaschmaschine nachfolgenden Entwässerungseinrichtung 66 aus der gewaschenen Wäsche entfernte Flüssigkeit der gebundenen und/oder freien Flotte aufnehmen. Des Weiteren führt in den Sammeltank 26, 35, 44, 54 bzw. 65 eine von einem Ventil absperrbare Frischwasserleitung 67. Eine weitere von einem Ventil absperrbare Frischwasserleitung führt zum Eingabetrichter 17 vor der Trommel 10 der jeweiligen Durchlaufwaschmaschine. Vom Sammeltank 26, 35, 44, 54 und 65 kann über eine von einem Ventil absperrbare Versorgungsleitung 69 zwischengespeicherte Flüssigkeit zum Eingabetrichter 17 gepumpt werden. Dabei kann eine Vermischung mit Frischwasser erfolgen. Eine weitere von einem Ventil absperrbare Versorgungsleitung 70 führt vom Sammeltank 26, 35, 44, 54 und 65 entweder zur letzten Kammer der Vorwaschzone 12 oder zur ersten Kammer der Klarwaschzone 13. Schließlich zweigt vom Sammeltank 26, 35, 44, 54 bzw. 65 eine mit einem Ventil versehene Abflussleitung ab, worüber die Flüssigkeit aus dem Sammeltank 26, 35, 44, 54 bzw. 65 bei Bedarf in einen Abfluss abgelassen werden kann.

Das erfindungsgemäße Verfahren zeichnet sich insbesondere für die zuvor beschriebenen Ausführungsbeispiele von Durchlaufwaschmaschinen dadurch aus, dass mindestens ein Badwechsel in der Spülzone 14 vorgenommen wird. Dabei erfolgt ein Badwechsel immer in solchen Kammern 20, 29, 38, 48 und 58 der Spülzone 14, denen eine Außentrommel 16 zugeordnet ist.

Bei einer bevorzugten Ausgestaltung der Erfindung ist vorgesehen, dass der mindestens eine Badwechsel in mindestens einigen Kammern 20, 29, 38, 48 und 58 der Spülzone 14 unabhängig von anderen Kammern 20, 29, 38, 48 bzw. 58 erfolgt. Der Badwechsel kann so gezielt in beliebigen Kammern 20, 29, 38, 48 bzw. 58 erfolgen. Es muss also nicht zwingend gleichzeitig in allen einen Badwechsel zulassenden Kammern 20, 29, 38, 48, 58 der Spülzone 14 ein Badwechsel durchgeführt werden. Bevorzugt ist vorgesehen, in allen einen Badwechsel zulassenden Kammern 20, 29, 38, 48 und 58 der Spülzone 14, also Kammern 20, 29, 38, 48, 58, denen eine Außentrommel 16 zugeordnet ist, unabhängig voneinander zu beliebigen Zeiten, und somit gegebenenfalls auch zeitversetzt, jeweils mindestens einen Badwechsel vorzunehmen.

Zum Badwechsel wird über die jeweilige Außentrommel 16 beim Spülen verunreinigte Behandlungsflüssigkeit, nämlich Spülflüssigkeit, über die jeweilige Abflussleitung 23, 32, 42, 52 bzw. 61 einem Abfluss oder über die Abflussleitungen 25, 34, 43, 53 bzw. 64 dem Sammeltank 26, 35, 44, 54 bzw. 65 zugeführt. Dabei wird die Wäsche größtenteils von der Behandlungsflüssigkeit, nämlich Spülflüssigkeit, getrennt. Bevorzugt wird die in der Wäsche nicht gebundene Spülflüssigkeit, die freie Flotte, vollständig aus derjenigen Kammer 20, 29, 38, 48 bzw. 58 abgelassen, der jeweils eine Außentrommel 16 zugeordnet ist. Die freie Flotte kann entweder in den Abfluss geleitet oder im Sammeltank 26, 35, 44, 54 bzw. 65 zwischengespeichert werden. Nach dem Ablassen der Spülflüssigkeit wird die jeweilige Kammer 20, 29, 38, 48 bzw. 58 wieder auf den vorgesehenen Füllstand mit Frischwasser aus der Frischwasserleitung 21, 30, 40, 50 bzw. 60 oder Flüssigkeit aus dem Sammeltank 26, 35, 44, 54 bzw. 65 aufgefüllt. Dieses Ablassen von Spülwasser und Auffüllen mit Frischwasser bildet vorzugsweise den sogenannten Badwechsel.

In der letzten Kammer 20, 29, 38, 48, 58 der Spülzone 14 kann auch eine Nachbehandlung der Wäsche stattfinden, und zwar vorzugsweise ein Ausrüsten, aber auch ein Bleichen, Neutralisieren und/oder Stärken. Diese Kammer 20, 29, 38, 48 bzw. 58 kann nur zum Nachbehandeln dienen oder auch zum Spülen und anschließenden Nachbehandeln. Bei der Nachbehandlung wird dem Frischwasser Nachbehandlungsmittel zugeführt. Insbesondere die Nachbehandlungsflüssigkeit wird nach Abschluss der Nachbehandlung im Sammeltank 26, 35, 44, 54 bzw. 65 zwischengespeichert und mindestens einmal wiederverwendet.

Bei einer besonderen Ausgestaltung des erfindungsgemäßen Verfahrens ist vorgesehen, nicht allen Kammern 20, 29, 38, 48, 58 der Spülzone 14 eine Außentrommel 16 zuzuordnen. Nur denjenigen Kammern 20, 29, 38, 48, 58 der Spülzone 14, in denen ein Badwechsel stattfindet, ist eine Außentrommel 16 zugeordnet. Auf diese Weise braucht nicht jeder Kammer 20, 29, 38, 48, 58 der Spülzone 14 eine Außentrommel 16 zugeordnet zu werden.

Nachfolgend werden bevorzugte Varianten des erfindungsgemäßen Verfahrens anhand insbesondere der Durchlaufwaschmaschinen der Fig. 1 bis 5 für den Spülbereich 14 näher beschrieben. In der Vorwaschzone 12 und in der Klarwaschzone 13 kann das Verfahren wie üblich ablaufen. Bevorzugt findet aber auch in mindestens einer dieser Behandlungszonen ein Badwechsel statt.

Bei der Durchlaufwaschmaschine der Fig. 1 mit nur einer einzigen Kammer 20 zur Bildung der Spülzone 14 findet ein mindestens einmaliger Badwechsel statt. Ein mehrmaliger Badwechsel erfolgt insbesondere dann, wenn diese Kammer 20 nach dem Spülen noch zur Nachbehandlung der Wäsche eingesetzt wird. Aber auch ein mehrfacher Badwechsel vor der Nachbehandlung ist in der Kammer 20 der Spülzone 14 denkbar.

Gelangt die Wäsche von der letzten Kammer 19 der Klarwaschzone 13 mit der gesamten Flotte in die Kammer 20 der Spülzone 14, wird zunächst über die Außentrommel 16 mindestens die gesamte freie Flotte, also die Klarwaschflüssigkeit, abgelassen und anschließend Frischwasser in die Kammer 20 eingelassen. Es erfolgt dann das Spülen der Wäsche. Nach dem Spülen kann das Spülwasser abgelassen und erneut Frischwasser aufgefüllt werden, dem anschließend ein Nachbehandlungsmittel, beispielsweise ein Ausrüstmittel, zugesetzt wird. Es erfolgt dann in der Kammer 20 der Spülzone 14 die Nachbehandlung (beispielsweise Ausrüstung) der Wäsche. Die Nachbehandlung kann gegebenenfalls entfallen. Anschließend wird die Wäsche mit der gesamten Flotte, und zwar vorzugsweise auch der freien Flotte, über die Ausgaberutsche 15 aus der Trommel 10 entladen und damit der fertig behandelte Wäscheposten aus der Durchlaufwaschmaschine entladen. In der Entwässerungseinrichtung 66 erfolgt dann eine Entwässerung der Wäsche des gesamten Wäschepostens.

Bei der Durchlaufwaschmaschine der Fig. 2 mit zwei Kammern 29 zur Bildung der Spülzone 14 läuft das erfindungsgemäße Verfahren folgendermaßen ab:
In der ersten Kammer 29 der Spülzone 14 wird zunächst die Klarwaschflüssigkeit über die Außentrommel 16 abgelassen. Es wird dann der Kammer 29 Frischwasser zugeführt und hiermit die Wäsche gespült. Nach diesem ersten Badwechsel kann gegebenenfalls mindestens ein weiterer Badwechsel in der ersten Kammer 29 der Spülzone 14 erfolgen. Anschließend wird die Wäsche mit der gesamten Spülflüssigkeit von der ersten Kammer 29 in die zweite Kammer 29 der Spülzone 14 transportiert. Es wird dann in der zweiten Kammer 29 der Spülzone 14 die Spülflüssigkeit aus der ersten Kammer 29 der Spülzone 14 abgelassen und erneut Frischwasser in die zweite Kammer 29 eingefüllt, also ein erster Badwechsel vorgenommen. Nun erfolgt ein weiteres Spülen in der zweiten Kammer 29 der Spülzone 14. Auch hier kann ein mehrmaliger Badwechsel stattfinden. Findet keine. Nachbehandlung der Wäsche in der zweiten Kammer 29 der Spülzone 14 statt, wird nach dem Spülen der gesamte Wäscheposten mit der Spülflüssigkeit aus der Durchlaufwaschmaschine entladen und dabei über den Eingabetrichter 17 der Entwässerungseinrichtung 66 zugeführt. Findet in der letzten Kammer 29 der Spülzone 14 eine Nachbehandlung statt, wird dazu ein erneuter Badwechsel vorgenommen und dem Frischwasser Nachbehandlungsmittel zugesetzt. Im Anschluss an die Nachbehandlung wird dann der Wäscheposten zusammen mit der gesamten Flotte, nämlich Nachbehandlungsflüssigkeit, der Entwässerungseinrichtung 66 zugeführt.

Das erfindungsgemäße Verfahren wird mit der Durchlaufwaschmaschine der Fig. 3 folgendermaßen durchgeführt:
Aus der letzten Kammer 38 der Klarwaschzone 13, in der wegen einer fehlenden Außentrommel 16 das Klarwaschwasser nicht abgeführt werden kann, wird der Wäscheposten mit der gesamten Klarwaschflüssigkeit in die erste Kammer 29 der Spülzone 14 überführt. Hier wird das Klarwaschwasser, das in der Wäsche nicht gebunden ist, durch die Außentrommel 16 abgeführt und anschließend Frischwasser in die Kammer 29 geleitet, also ein erster Badwechsel vorgenommen. Nun erfolgt das erste Spülen in der Kammer 29. Der Badwechsel in der ersten Kammer 29 der Spülzone 14 kann gegebenenfalls wiederholt werden, wenn in der ersten Kammer 29 mehrfach mit Frischwasser gespült werden soll. Es erfolgt dann in der ersten Kammer 29 der Spülzone 14 ein mehrfacher Badwechsel. Nach dem Spülen der Wäsche in der ersten Kammer 29 der Spülzone 14 wird der Wäscheposten zusammen mit der gesamten Spülflüssigkeit, also die freie und gebundene Flotte, in die zweite Kammer 29 der Spülzone 14 geladen. In dieser zweiten bzw. mittleren Kammer 29 der Spülzone 14 erfolgt kein Badwechsel, weil dieser Kammer 29 keine Außentrommel 16 zugeordnet ist. Es wird also in der zweiten Kammer 29 der Wäscheposten weiterhin gespült mit Spülflüssigkeit aus der ersten Kammer 29 der Spülzone 14. Im Anschluss daran wird der Wäscheposten mit der gesamten Spülflüssigkeit umgeladen in die letzte (dritte) Kammer 29 der Spülzone 14. Hier wird zunächst ein Badwechsel vorgenommen, in dem die Spülflüssigkeit aus den vorherigen beiden Kammern 29 abgelassen und anschließend die letzte Kammer 29 wieder mit Frischwasser befüllt wird, und zwar mit der vorgesehenen Füllhöhe. Es erfolgt nun ein Spülen in der letzten Kammer 29 der Spülzone 14. Wenn in dieser letzten Kammer 29 auch eine Nachbehandlung des Wäschepostens stattfindet, erfolgt ein neuer Bandwechsel, wobei dem zugeführten Frischwasser Nachbehandlungsmittel zugesetzt wird.

Das erfindungsgemäße Verfahren läuft mit der Durchlaufwaschmaschine der Fig. 4 in der Spülzone 14 prinzipiell genauso ab wie beim zuvor im Zusammenhang mit der Durchlaufwaschmaschine der Fig. 3 beschriebenen Verfahren in der Spülzone 14.

Weil im Gegensatz zur Durchlaufwaschmaschine der Fig. 3 die Durchlaufwaschmaschine der Fig. 4 vier Kammern 48 zur Bildung der Spülzone 14 aufweist, wovon den beiden mittleren Kammern 48 keine Außentrommel 16 zugeordnet ist, findet in der zweiten und dritten Kammer 48 kein Badwechsel statt. In der zweiten und dritten Kammer 28 der Spülzone 14 wird demnach die Wäsche mit der Spülflüssigkeit aus der ersten Kammer 48 der Spülzone 14 gespült, das heißt die Spülflüssigkeit aus der ersten Kammer 48 mit der Wäsche in die zweite Kammer 48 und anschließend in die dritte Kammer 48 der Spülzone 14 geladen. Erst wenn die Wäsche mit der in den drei vorangegangenen Kammern 48 verwendeten Spülflüssigkeit in die vierte Kammer 48 eingeladen ist, wird diese Spülflüssigkeit im ersten Badwechsel über die Außentrommel 16 abgeleitet. Es wird dann Frischwasser zugeführt und nach diesem ersten Badwechsel in der letzten Kammer 28 der Spülzone 14 die Wäsche erneut gespült. Es kann ein weiterer Badwechsel in der letzten Kammer 48 der Spülzone 14 erfolgen zum nochmaligen Spülen oder zur Nachbehandlung der Wäsche in der letzten Kammer 48 der Spülzone 14. Anschließend wird die fertig behandelte Wäsche mit der gesamten Spülflüssigkeit oder Nachbehandlungsflüssigkeit aus der Durchlaufwaschmaschine entladen und über die Ausgaberutsche 15 der Entwässerungseinrichtung 66 zugeführt.

Schließlich wird eine weitere Variante des erfindungsgemäßen Verfahrens anhand der Durchlaufwaschmaschine in der Fig. 5 beschrieben:
Bei dieser Durchlaufwaschmaschine ist die Spülzone 14 aus fünf aufeinander folgenden Kammern 58 gebildet. In drei der fünf Kammern 58 besteht die Möglichkeit zum ein- oder mehrmaligen Badwechsel. Es handelt sich hierbei um die erste, die dritte und die fünfte Kammer 58. Es befindet sich also jeweils zwischen zwei einen Badwechsel zulassenden Kammern 58 bei der Durchlaufwaschmaschine der Fig. 5 eine Kammer 58, in der kein Badwechsel stattfindet, weil diesen Kammern 58 keine Außentrommel 16 zugeordnet ist.

Falls in jeder zum Badwechsel geeigneten Kammer 58 ein Badwechsel stattfindet, erfolgt ein erster Badwechsel in der ersten Kammer 58 der Spülzone 14. In der darauf folgenden zweiten Kammer 58 erfolgt kein Badwechsel. Erst in der dritten Kammer 58 der Spülzone 14 erfolgt wieder ein Badwechsel. In der vierten Kammer 58 ist wiederum kein Badwechsel vorgesehen. Mindestens ein letzter Badwechsel erfolgt in der letzten (fünften) Kammer 58 der Spülzone 14. Das kann zum Spülen oder auch nur zur Nachbehandlung erfolgen. Denkbar ist es aber auch, in der letzten Kammer 58 der Spülzone 14 zunächst den Wäscheposten zu spülen und anschließend nachzubehandeln.

Bei den Durchlaufwaschmaschinen der Fig. 1 und 2 mit einer der letzten Kammer der Klarwaschzone 13 zugeordneten Auentrommel 16 ist es auch möglich, die Klarwaschflüssigkeit, und zwar mindestens die gesamte freie Flotte derselben, schon in der letzten Kammer 19 bzw. 28 der Klarwaschzone 13 von der Wäsche zu trennen. Die Wäsche wird dann nur mit der darin gebundenen Klarwaschflüssigkeit in die erste Kammer 20 bzw. 27 der Spülzone 14 überführt. Vor Beginn des Spülvorgangs kann dann in der ersten Kammer der Spülzone 14 sofort Frischwasser der Wäsche zugegeben werden. Auf diese Weise erstreckt sich der erste Badwechsel für das Spülen über die letzte Kammer der Klarwaschzone 13 und die erste Kammer der Spülzone 14. Der erste Badwechsel zum Spülen der Wäsche wird somit aufgeteilt auf zwei benachbarte Kammern der Klarwaschzone 13 und der Spülzone 14.

Bei allen zuvor erläuterten Ausführungsbeispielen der Erfindung kann auch schon ein erster Badwechsel in der letzten Kammer 19, 28 der Klarwaschzone erfolgen, sofern dieser letzten Kammer 19, 28 eine Außentrommel 16 zugeordnet ist.

Die erfindungsgemäßen Durchlaufwaschmaschinen und das erfindungsgemäße Verfahren bieten gegenüber herkömmlichen Durchlaufwaschmaschinen, bei denen das Spülen der Wäsche in der Spülzone im Gegenstrom erfolgt, eine Vielzahl von Vorteilen. So ist beim Spülen eine bessere Verdünnung erzielbar, was zu einem vorteilhafteren Spülergebnis führt. Der Frischwassereinsatz verringert sich dadurch, und zwar ebenso wie der gegebenenfalls erforderliche Säure-Einsatz zum Neutralisieren der Wäsche. Des Weiteren bekommt jeder Wäscheposten in seiner Kammer eine exakte Wassermenge, wodurch der Spülprozess exakt steuerbar und reproduzierbar ist. Auch können Wäscheteile unterschiedlicher Farben und auch Buntwäsche sowie Weißwäsche in aufeinanderfolgenden Kammern gespült werden, ohne dass dazwischen wie bisher Leerkammern erforderlich sind. Weil das Spülen in den einzelnen Kammern, insbesondere den einen Badwechsel zulassenden Kammern, individuell erfolgt, sind flexible Spülprozesse, insbesondere flexible Spülprozess-Programme, möglich. Die Erfindung gewährleistet dadurch eine bessere Flexibilität beim Betrieb von Durchlaufwaschmaschinen. Verfärbungen der Behandlungsflüssigkeit in den einzelnen Kammern werden isoliert, indem die Wäscheposten in den betreffenden Kammern sozusagen eingeschlossen werden. Aufgrund der Erfindung ist es auch möglich, beliebige Nachbehandlungen isoliert durchzuführen und dadurch einfach in den Spülprozess zu integrieren. Das gilt vor allem für Bleichprozesse, die Neutralisierung, das Stärken und/oder das Ausrüsten.

Aufgrund der genannten Vorteile führt die Erfindung zu insgesamt kürzeren Durchlaufwaschmaschinen mit einer vergleichsweise geringeren Anzahl von Kammern. Die Erfindung ermöglicht einen schnelleren Badwechsel und ein besseres Spülergebnis, das dem einer Waschschleudermaschine entspricht. Es sind mehrere Badwechsel erforderlichenfalls in einer Kammer möglich, wodurch eine bessere Schmutz- und Flusenaustragung möglich ist. Schließlich ist es möglich, das Spülen, das Ausrüsten, das Neutralisieren und andere Nachbehandlungen der Wäsche in der gleichen Spülkammer durchzuführen, und zwar auch dann, wenn die Durchlaufwaschmaschine nur über eine einzige Spülkammer verfügt.

Das erfindungsgemäße Verfahren ist nicht auf Durchlaufwaschmaschinen der gezeigten Ausführungsbeispiele der Fig. 1 bis 5 beschränkt. Vielmehr eignet sich das erfindungsgemäße Verfahren grundsätzlich für alle Durchlaufwaschmaschinen mit beliebiger Anzahl und beliebiger Anordnung der aufeinander folgenden Kammern. Insbesondere kann die Anzahl der Kammern der Spülzone 14 beliebig sein. Auch kann die Aufteilung der Kammern der Spülzone 14 in solche, die aufgrund einer Außentrommel 16 einen Badwechsel zulassen und solche, die über keine Außentrommeln 16 verfügen und somit keinen Badwechsel ermöglichen, beliebig sein. Das gilt vor allem für die Aufeinanderfolge von Kammern zum Badwechsel einerseits und Kammern ohne einen Badwechsel andererseits in der Spülzone 14.

**Bezugszeichenliste**

| | | | |
|---|---|---|---|
| 10 | Trommel | 46 | Kammer |
| 11 | Behandlungsrichtung | 47 | Kammer |
| 12 | Vorwaschzone | 48 | Kammer |
| 13 | Klarwaschzone | 49 | Ventil |
| 14 | Spülzone | 50 | Frischwasserleitung |
| 15 | Ausgaberutsche | 51 | Ventil |
| 16 | Außentrommel | 52 | Abflussleitung |
| 17 | Eingabetrichter | 53 | Abflussleitung |
| 18 | Kammer | 54 | Sammeltank |
| 19 | Kammer | 55 | Ventil |
| 20 | Kammer | 56 | Kammer |
| 21 | Frischwasserleitung | 57 | Kammer |
| 22 | Ventil | 58 | Kammer |
| 23 | Abflussleitung | 59 | Ventil |
| 24 | Ventil | 60 | Frischwasserzulaufleitung |
| 25 | Abflussleitung | 61 | Abflussleitung |
| 26 | Sammeltank | 62 | Ventil |
| 27 | Kammer | 63 | Ventil |
| 28 | Kammer | 64 | Abflussleitung |
| 29 | Kammer | 65 | Sammeltank |
| 30 | Frischwasserleitung | 66 | Entwässerungseinrichtung |
| .31 | Ventil | 67 | Frischwasserleitung |
| 32 | Abflussleitung | 68 | Frischwasserleitung |
| 33 | Ventil | 69 | Versorgungsleitung |
| 34 | Abflussleitung | 70 | Versorgungsleitung |
| 35 | Sammeltank | 71 | Abflussleitung |
| 36 | Kammer | | |
| 37 | Kammer | | |
| 38 | Kammer | | |
| 39 | Ventil | | |
| 40 | Frischwasserleitung | | |
| 41 | Ventil | | |
| 42 | Abflussleitung | | |
| 43 | Abflussleitung | | |
| 44 | Sammeltank | | |
| 45 | Ventil | | |

## Patentansprüche

1. Verfahren zum Nassbehandeln von Wäsche in einer eine drehend antreibbare Trommel (10) mit mehreren aufeinander folgenden Kammern (18, 19, 20; 27, 26, 29; 36, 37, 38; 46, 47, 48; 56, 57, 58) aufweisenden Durchlaufwaschmaschine, wodurch die Wäsche in Längsrichtung der Trommel (10) durch die aufeinander folgenden Kammern (18, 19, 20; 27, 28, 29; 36, 37, 38; 46, 47, 48; 56, 57, 58) einer Vorwaschzone (12), einer Klarwaschzone (13) und einer Spülzone (14) transportiert und dabei gewaschen, gespült und gegebenenfalls nachbehandelt wird, und mindestens ein Badwechsel in der Spülzone (14) vorgenommen wird, **dadurch gekennzeichnet, dass** nur einer Kammer (20, 29, 38, 48, 58) oder nur einem Teil der Kammern (20, 29, 38, 48, 58) der Spülzone (14) mindestens eine Außentrommel (16) zugeordnet ist, und ein Bedwechsel nur in solchen Kammern (20, 29, 38, 48, 58) der Spülzone (14) vorgenommen wird, denen Außentrommeln (16) zugeordnet sind.

2. Verfahren nach Anspruch 1, **dadurch gekennzeichnet, dass** mindestens ein Badwechsel in der zum Spülen und gegebenenfalls auch zum Nachbehandeln dienenden Spülzone (14) durch Abführen und Zuführen von Behandlungsflüssigkeit durchgeführt wird, vorzugsweise bei einer mehrere Kammern (20, 29, 38, 48, 58) aufweisenden Spülzone (14) in allen oder mindestens ausgewählten Kammern der Spülzone (14) unabhängig voneinander jeweils mindestens ein Badwechsel durchgeführt wird.

3. Verfahren nach Anspruch 1 oder 2, **dadurch gekennzeichnet, dass** zum Badwechsel, vorzugsweise zu jedem Badwechsel, die zum Spülen bzw. Nachbehandeln verwendete Behandlungsflüssigkeit abgeführt und durch frische Behandlungsflüssigkeit, insbesondere Frischwasser, ersetzt wird.

4. Verfahren nach einem der vorhergehenden Ansprüche, **dadurch gekennzeichnet, dass** zum Badwechsel die Behandlungsflüssigkeit, vorzugsweise mindestens die freie Flotte, im Wesentlichen vollständig von der Wäsche getrennt wird, wobei vorzugsweise bei Bedarf mehrere Badwechsel in der gleichen zum Spülen oder Spülen und/oder Nachbehandeln dienenden Kammer (20, 29, 38, 48, 58) erfolgen.

5. Verfahren nach einem der vorhergehenden Ansprüche, **dadurch gekennzeichnet, dass** das Abführen und Zuführen der Behandlungsflüssigkeit (Badwechsel) in der gleichen Kammer (20, 29, 38, 48, 58) erfolgt.

6. Verfahren nach einem der vorhergehenden Ansprüche, **dadurch gekennzeichnet, dass** das Abführen der zum Spülen verwendeten Behandlungsflüssigkeit in derjenigen Kammer (20, 29, 38, 48, 58) erfolgt, in der mit der Behandlungsflüssigkeit gespült worden ist und die Wäsche ohne die zum Spülen verwendete Behandlungsflüssigkeit in die nächste Kammer (20, 29, 38, 48, 58) transportiert wird, in der eine andere Behandlungsflüssigkeit, vorzugsweise Frischwasser, der Wäsche zugeführt wird.

7. Verfahren nach einem der vorhergehenden Ansprüche, **dadurch gekennzeichnet, dass** in mindestens einer Kammer (20, 29, 38, 48, 58), in der kein Badwechsel erfolgt, das Spülen mit Behandlungsflüssigkeit, insbesondere Spülflüssigkeit, aus der Kammer (20, 29, 38, 48, 58), in der zuletzt ein Badwechsel erfolgt ist, vorgenommen wird.

8. Verfahren nach einem der vorhergehenden Ansprüche, **dadurch gekennzeichnet, dass** zu Beginn des Spülens in der ersten Kammer (20, 29, 38, 48, 58) der Spülzone (14) ein erster Badwechsel vorgenommen wird.

9. Verfahren nach einem der vorhergehenden Ansprüche, **dadurch gekennzeichnet, dass** mindestens ein Teil eines Badwechsels in der Klarwaschzone (13) durchgeführt wird, vorzugsweise durch Abführen der Klarwaschflüssigkeit in der letzten Kammer (19, 28) der Klarwaschzone (13).

10. Vorrichtung zur Nassbehandlung von Wäsche mit einer drehend antreibbaren Trommel (10), worin durch aufeinander folgende Kammern (18, 19, 20; 27, 28, 29; 36, 37, 38; 46, 47, 48; 56, 57, 58) eine Vorwaschzone (12), eine Klarwaschzone (13) und eine gegebenenfalls auch zum Nachbehandeln dienende Spülzone (14) gebildet sind, **dadurch gekennzeichnet, dass** nur einem Teil der Kammern (20, 29, 38, 48, 58) der Spülzone (14) eine Außentrommel (16) zugeordnet ist, die Außentrommel (16) zum Badwechsel in der betreffenden Kammer (20, 29, 38, 48, 58) ausgebildet ist und im Bereich derjenigen Kammer (20, 29, 38, 48, 58) oder Kammern (20, 29, 38, 48, 58) der bzw. denen keine Außentrommel (16) zugeordnet ist, die Trommel (10) über einen flüssigkeitsundurchlässigen Mantelabschnitt verfügt.

11. Vorrichtung nach Anspruch 10, **dadurch gekennzeichnet, dass** die Spülzone (14) durch mehrere Kammern (20, 29, 38, 48, 58) gebildet ist, wobei vorzugsweise die Spülzone (14) mindestens zwei einen Badwechsel zulassende Kammern (20, 29, 38, 48, 58) aufweist.

12. Vorrichtung nach Anspruch 10 oder 11, **dadurch gekennzeichnet, dass** die Trommel (10) nur im Bereich der einen Badwechsel zulassenden Kammern (20, 29, 38, 48, 58) der Spülzone (14) flüssigkeitsdurchlässig ausgebildet und mit einer Außentrommel (16) versehen ist.

13. Vorrichtung nach einem der vorhergehenden Ansprüche, **dadurch gekennzeich-**net, dass Wände der Kammern (20, 29, 38, 48, 58) mindestens der Spülzone (14) ebenflächig ausgebildet sind und die ebenflächigen Wände in eine Längsmittelachse der Trommel (10) rechtwinklig schneidenden Ebenen liegen.

## Claims

1. Method for the wet treatment of laundry in a continuous washing machine having a rotationally drivable drum (10) with a plurality of successive chambers (18, 19, 20; 27, 28, 29; 36, 37, 38; 46, 47, 48; 56, 57, 58), as a result of which the laundry is transported, in the longitudinal direction of the drum (10), through the successive chambers (18, 19, 20; 27, 28, 29; 36, 37, 38; 46, 47, 48; 56, 57, 58) of a pre-wash zone (12), of a main-wash zone (13) and of a rinse zone (14) and is washed, rinsed, and possibly subjected to follow-up treatment, in the process, and at least one bath changeover is carried out in the rinse zone (14), **characterized in that** just one chamber (20, 29, 38, 48, 58), or just some of the chambers (20, 29, 38, 48, 58), of the rinse zone (14) is/are assigned at least one outer drum (16), and a bath changeover is carried out only in those chambers (20, 29, 38, 48, 58) of the rinse zone (14) to which outer drums (16) are assigned.

2. Method according to Claim 1, **characterized in that** at least one bath changeover is carried out in the rinse zone (14), which serves for rinsing and possibly also for follow-up treatment, by virtue of treatment fluid being discharged and supplied, and it is preferably the case with a rinse zone (14) having a plurality of chambers (20, 29, 38, 48, 58) that at least one bath changeover is carried out in each of all of the, or at least selected, chambers of the rinse zone (14) independently of one another.

3. Method according to Claim 1 or 2, **characterized in that** for the bath changeover, preferably for each bath changeover, the treatment fluid used for rinsing and/or follow-up treatment is discharged and replaced by fresh treatment fluid, in particular fresh water.

4. Method according to one of the preceding claims, **characterized in that**, for the bath changeover, the treatment fluid, preferably at least the free wash liquor, is separated essentially completely from the laundry, wherein it is preferably the case, if required, that a number of bath changeovers take place in the same chamber (20, 29, 38, 48, 58) serving for rinsing or rinsing and/or follow-up treatment.

5. Method according to one of the preceding claims, **characterized in that** the operations of discharging and supplying the treatment fluid (bath changeover) take place in the same chamber (20, 29, 38, 48, 58).

6. Method according to one of the preceding claims, **characterized in that** the operation of discharging the treatment fluid used for rinsing takes place **in that** chamber (20, 29, 38, 48, 58) in which rinsing has taken place using the treatment fluid, and the laundry is transported, without the treatment fluid used for rinsing, into the next chamber (20, 29, 38, 48, 58), in which another treatment fluid, preferably fresh water, is supplied to the laundry.

7. Method according to one of the preceding claims, **characterized in that**, in at least one chamber (20, 29, 38, 48, 58) in which there is no bath changeover, the operation of rinsing with treatment fluid, in particular rinse fluid, is carried out from the chamber (20, 29, 38, 48, 58) in which a bath changeover has last taken place.

8. Method according to one of the preceding claims, **characterized in that** a first bath changeover is carried out at the beginning of the rinse operation in the first chamber (20, 29, 38, 48, 58) of the rinse zone (14).

9. Method according to one of the preceding claims, **characterized in that** at least part of a bath changeover is carried out in the main-wash zone (13), preferably by virtue of the main-wash fluid being discharged in the final chamber (19, 28) of the main-wash zone (13).

10. Apparatus for the wet treatment of laundry, having a rotationally drivable drum (10), in which a pre-wash zone (12), a main-wash zone (13) and a rinse zone (14), possibly also serving for follow-up treatment, are formed by successive chambers (18, 19, 20; 27, 28, 29; 36, 37, 38; 46, 47, 48; 56, 57, 58), **characterized in that** just some of the chambers (20, 29, 38, 48, 58) of the rinse zone (14) are assigned an outer drum (16), the outer drum (16) is designed for bath changeover in the relevant chamber (20, 29, 38, 48, 58) and, in the region of that chamber (20, 29, 38, 48, 58) or of those chambers (20, 29, 38, 48, 58) to which there is no outer drum (16) assigned, the drum (10) has a fluid-impermeable casing portion.

11. Apparatus according to Claim 10, **characterized in that** the rinse zone (14) is formed by a plurality of chambers (20, 29, 38, 48, 58), wherein preferably the rinse zone (14) has at least two chambers (20, 29, 38, 48, 58) which allow a bath changeover.

12. Apparatus according to Claim 10 or 11, **characterized in that** the drum (10) is of fluid-permeable design, and is provided with an outer drum (16), only in the region of the chambers (20, 29, 38, 48, 58) of the rinse zone (14) which allow a bath changeover.

13. Apparatus according to one of the preceding claims, **characterized in that** walls of the chambers (20, 29, 38, 48, 58) at least of the rinse zone (14) are of planar-surface design, and the planar-surface walls are located in planes which intersect a longitudinal centre axis of the drum (10) at right angles.

## Revendications

1. Procédé de traitement en conditions humides de linge dans une machine de lavage continu qui présente un tambour (10) entraîné en rotation et doté de plusieurs chambres successives (18, 19, 20; 27, 28, 29; 36, 37, 38; 46, 47, 48; 56, 57, 58), et dans laquelle le linge est transporté et lavé, rincé et éventuellement post-traité dans le sens de la longueur du tambour (10) en traversant les chambres successives (18, 19, 20; 27, 28, 29; 36, 37, 38; 46, 47, 48; 56, 57, 58) d'une zone de prélavage (12), d'une zone de lavage (13) et d'une zone de rinçage (14), au moins un changement de bain étant réalisé dans la zone de rinçage (14),
**caractérisé en ce que**
au moins un tambour extérieur (16) est associé à une seule chambre (20, 29, 38, 48, 58) ou à seulement une partie des chambres (20, 29, 38, 48, 58) de la zone de lavage (14) et
**en ce qu'**un changement de bain est réalisé uniquement dans les chambres (20, 29, 38, 48, 58) de la zone de rinçage (14) auxquelles le ou les tambours extérieurs (16) sont associés.

2. Procédé selon la revendication 1, **caractérisé en ce qu'**au moins un changement de bain est réalisé dans la zone de rinçage (14) qui sert au rinçage et éventuellement aussi au post-traitement, par évacuation et amenée de liquide de traitement, et **en ce que** lorsque la zone de rinçage (14) présente plusieurs chambres (20, 29, 38, 48, 58), un changement de bain est réalisé de préférence dans toutes ou au moins certaines chambres sélectionnées de la zone de rinçage (14), indépendamment les unes des autres.

3. Procédé selon les revendications 1 ou 2, **caractérisé en ce que** pour le changement de bain et de préférence pour chaque changement de bain, le liquide de traitement utilisé pour le rinçage ou le post-traitement est évacué et remplacé par le liquide de traitement frais et en particulier de l'eau fraîche.

4. Procédé selon l'une des revendications précédentes, **caractérisé en ce que** pour le changement de bain, le liquide de traitement et de préférence au moins le liquide libre est séparé du linge de préférence complètement, et en cas de besoin, plusieurs changements de bain sont réalisés de préférence dans les mêmes chambres (20, 29, 38, 48, 58) qui servent au rinçage ou au rinçage et/ou au post-traitement.

5. Procédé selon l'une des revendications précédentes, caractérisé en ce l'évacuation et l'amenée de liquide de traitement (changement de bain) s'effectuent dans la même chambre (20, 29, 38, 48, 58).

6. Procédé selon l'une des revendications précédentes, **caractérisé en ce que** l'évacuation du liquide de traitement utilisé pour le rinçage s'effectue dans la chambre (20, 29, 38, 48, 58) dans laquelle le rinçage a été effectué avec le liquide de traitement et le linge est transporté dans la chambre (20, 29, 38, 48, 58) suivante sans le liquide de traitement utilisé pour le rinçage, dans laquelle un autre liquide de traitement, de préférence de l'eau fraîche, est ajouté au linge.

7. Procédé selon l'une des revendications précédentes, **caractérisé en ce que** dans au moins une chambre (20, 29, 38, 48, 58) dans laquelle aucun changement de bain n'a lieu, le rinçage est réalisé avec du liquide de traitement et en particulier du liquide de rinçage provenant de la chambre (20, 29, 38, 48, 58) dans laquelle un changement de bain a été effectué en dernier lieu.

8. Procédé selon l'une des revendications précédentes, **caractérisé en ce qu'**au début du rinçage dans la première chambre (20, 29, 38, 48, 58) de la zone de rinçage (14), un premier changement de bain a lieu.

9. Procédé selon l'une des revendications précédentes, **caractérisé en ce qu'**au moins une partie d'un changement de bain est réalisée dans une zone de lavage (13), de préférence par évacuation du liquide de lavage dans la dernière chambre (19, 28) de la zone de lavage (13).

10. Dispositif de traitement en conditions humides de linge, le dispositif présentant un tambour (10) entraîné en rotation dans lequel une zone de prélavage (12), une zone de lavage (13) et une zone de rinçage (14) servant éventuellement aussi à un post-traitement sont formées par des chambres (18, 19, 20; 27, 28, 29; 36, 37, 38; 46, 47, 48; 56, 57, 58) successives, **caractérisé en ce que**
un tambour extérieur (16) est associé à seulement une partie des chambres (20, 29, 38, 48, 58) de la zone de rinçage (14),
**en ce que** le tambour extérieur (16) est configuré pour permettre un changement de bain dans la chambre (20, 29, 38, 48, 58) concernée et
**en ce qu'**au niveau de la chambre (20, 29, 38, 48, 58) ou des chambres (20, 29, 38, 48, 58) à laquelle ou auxquelles aucun tambour extérieur (16) n'est associé, le tambour (10) dispose d'une partie d'enveloppe imperméable aux liquides.

11. Dispositif selon la revendication 10, **caractérisé en ce que** la zone de rinçage (14) est formée de plusieurs chambres (20, 29, 38, 48, 58), la zone de rinçage (14) présentant de préférence au moins deux chambres (20, 29, 38, 48, 58) qui permettent un changement de bain.

12. Dispositif selon les revendications 10 ou 11, **caractérisé en ce que** le tambour (10) n'est doté d'un tambour extérieur (16) qu'au niveau des chambres (20, 29, 38, 48, 58) qui permettent un changement de bain de la zone de rinçage (14), est configuré de manière à être perméable aux liquides.

13. Dispositif selon l'une des revendications précédentes, **caractérisé en ce que** les parois des chambres (20, 29, 38, 48, 58) d'au moins la zone de rinçage (14) ont une surface plane, les parois à surface plane étant situées dans un plan qui coupe à la perpendiculaire l'axe longitudinal du tambour (10).
